# FASCICULE DE BREVET EUROPEEN

(11) **EP 0 633 350 B1**
(45) Date de publication et mention de la délivrance du brevet: **20.08.2003**
(21) Numéro de dépôt: 94470019.4
(22) Date de dépôt: 21.06.1994
(51) Int. Cl.: D07B 1/06, D07B 1/16

(54) **Câble de levage**
Hebeseil
Hoisting cable

(30) Priorité: 09.07.1993 FR 9308648
(43) Date de publication de la demande: 11.01.1995
(73) Titulaire: TREFILEUROPE, 01000 Bourg en Bresse (FR)
(72) Inventeur: Damien, Jean-Pierre, F-01000 Saint Denis Les Bourg (FR)
(74) Mandataire: Ventavoli, Roger

(56) Documents cités:
- DE-A- 3 934 270
- US-A- 3 075 344
- US-A- 3 729 921
- US-A- 4 034 547

## Description

La présente invention concerne les câbles de levage multitorons, notamment destinés à travailler en transmission par adhérence, tels que les câbles pour ascenseurs.

Ces câbles sont actuellement formés soit entièrement avec torons extérieurs et âme en acier, soit avec torons extérieurs métalliques et âme centrale non métallique ou partiellement métallique.

L'âme doit assurer une géométrie correcte de l'architecture des torons extérieurs qu'elle supporte, et notamment assurer un jeu fonctionnel suffisant entre ces torons pour éviter qu'ils ne viennent en contact mutuel intime, ce qui provoquerait frottement et usure des fils en contact, avec des risques de grippage, indentation, corrosion de contact et rupture.

Dans le cas des câbles entièrement métalliques, l'âme en acier permet d'assurer cette géométrie correcte, du fait que l'âme est peu déformable radialement. Mais, la masse linéique de ces câbles tout acier est importante. Par ailleurs, les torons extérieurs étant aussi en acier (donc également peu déformables radialement), les pressions de contact exercées par ces torons extérieurs sur l'âme sont très importantes, en particulier lors de l'enroulement sur des poulies ou tambours. Il en résulte des risques d'usure et d'indentation entre les torons extérieurs et l'âme. De même, la pression de contact élevée des torons extérieurs sur les poulies ou tambours peut provoquer la détérioration de ceux-ci.

C'est pour cela qu'on utilise couramment dans des applications de ce type, notamment comme câble d'ascenseurs, des câbles à torons extérieurs en acier, et âme en textile naturel à fibres dures, tel du sisal.

Ces câbles présentent une masse linéique inférieure aux câbles tout acier et conjuguent différents avantages :
- l'âme en fibres naturelles constitue un réservoir pour le lubrifiant dont elle est imprégné, et qui en est extrudé lors de la compression de l'âme par les torons extérieurs ;
- le frottement des torons extérieurs sur l'âme est faible, ce qui confère à ce type de câble une grande souplesse ;

Dans les installations d'ascenseurs, les câbles sont généralement montés sur une même poulie motrice en nappe de plusieurs câbles, ou "brins", parallèles. Pour que la charge totale soit durablement répartie sur tous ces brins, il est nécessaire que l'ensemble des brins ait une homogénéité de comportement en service, en particulier en ce qui concerne leur diamètre et, corrélativement, leur allongement permanent. En effet, pour que les tensions de chacun des brins soient équivalentes, il est impératif que leurs diamètres soient égaux et constants. Si ce n'est pas le cas, certains brins se trouvent en tension et d'autres sont détendus, ce qui engendre des vibrations et des reptations différentielles (rattrapage localisé du déplacement d'un brin par rapport à l'autre) qui provoquent l'usure des câbles et des gorges de la poulie motrice.

De ce point de vue, les câbles à âme en sisal présentent l'inconvénient de leur irrégularité diamétrale et de leur compressibilité sous tension et sous les cycles de fonctionnement tension-flexion alternée associée, qui provoquent des variations d'allongement et leurs conséquences indiqués ci-dessus.

De plus on se trouve actuellement confronté à des difficultés croissantes pour approvisionner les fibres de sisal, issues d'une plante dont la culture est en voie de disparition.

On a essayé de substituer au sisal des fibres synthétiques, mais, d'une part ces fibres sont moins efficaces que le sisal dans sa fonction de réservoir de lubrifiant et, d'autre part, les caractéristiques de frottement de l'âme sur les torons extérieurs sont nettement moindres. Il en résulte que ces câbles sont moins résistants en fatigue, du fait de l'abrasion en service de l'âme par les torons, qui, de plus entraîné une usure de l'âme, la réduction de diamètre du câble, et l'allongement permanent résultant.

On connaît en outre du document US 3.729.921 un câble composé d'une pluralité de torons extérieurs comportant des fils métalliques toronnés sur un coeur en matériau synthétique et câblés sur une âme centrale comportant elle-même des torons câblés sur un noyau central.

L'invention a pour but de proposer un nouveau câble
de levage, particulièrement adapté pour les ascenseurs ou
appareils de levage similaires,
qui, pour permettre de résoudre les différents problèmes indiqués précédemment, présente un allongement permanent réduit, et une répartition quasi-idéale des pressions de contact, notamment lors de l'enroulement sur poulies ou tambours.

Avec ces objectifs en vue, l'invention a pour objet un câble composé d'une pluralité de torons extérieurs comportant des fils métalliques toronnés sur un coeur en matériau synthétique et câblés sur une âme centrale comportant elle-même des torons câblés sur un noyau central caractérisée en ce que les torons extérieurs sont câblés au même pas que les torons de l'âme, et parallèlement à ces derniers, est en ce que l'âme est entièrement métallique.

Le câble selon l'invention présente ainsi une grande stabilité géométrique, grâce à l'âme métallique très peu compressible, et donc un allongement permanent en service notablement réduit. Sa masse linéique est égale, ou au moins très proche de celle d'un câble équivalent à torons extérieurs métalliques sur âme en fibres textiles naturelles, et donc inférieure à celle d'un câble entièrement métallique de même diamètre.

De plus, le matériau plastique synthétique du coeur des torons extérieurs, permet à ces derniers de se déformer lors de l'enroulement sur poulies ou tambours, en épousant la forme de la gorge où repose le câble. Ceci assure une répartition quasi idéale des pressions de contact, donc une forte réduction de ces pressions entre les torons extérieurs et l'âme, ce qui diminue les risques d'indentation puisque les torons de l'âme et ces torons extérieurs sont enroulés selon un pas analogue. Une forte réduction de pression a ainsi également lieu entre les torons extérieurs et les organes d'enroulement, ce qui réduit les risques d'endommagement de ces organes. Il en résulte une tenue à la fatigue du câble suivant l'invention très nettement améliorée par rapport à celle d'un câble sur âme textile.

Par ailleurs du fait de la réalisation sur âme métallique stable en dimension, et de la ou des couches de fils métalliques des torons extérieurs, la tolérance de fabrication sur le diamètre de câble peut être notablement réduite, passant à - 0, + 3 % du diamètre nominal, contre - 0, + 5 ou 6 % pour un câble à âme textile.

D'autres caractéristiques et avantages apparaîtront dans la description qui va être faite à titre d'exemple d'un câble de levage conforme à l'invention, particulièrement destiné à une utilisation comme câble d'ascenseur, ou pour des installations multicâbles à transmission par adhérence.

On se reportera au dessin annexé qui représente la section transversale de ce câble.

Le câble 1 comporte plusieurs torons 2 extérieurs, huit dans l'exemple représenté, entourant une âme 3. L'âme 3 comporte elle-même un noyau central 4 (avantageusement formé d'un toron lui-même) ; quatre torons principaux 5, et quatre torons secondaires 6. Tous les torons de l'âme sont en acier et assemblés en câblage Lang.

Les torons extérieurs 2 sont assemblés en câblage croisé, parallèlement et au même pas que les torons de l'âme qui sont eux-mêmes assemblés de manière que tous les contacts inter-couches et entre les différents torons adjacents soient linéaires, ce qui permet de réduire les pressions de contact et donc les risques d'indentation.

Les torons extérieurs 2 sont formés d'une couche externe de fils 21 en acier, toronnés sur un support central 22 en matière synthétique ayant de bonnes qualités mécaniques, par exemple en polyéthylène, polypropylène, polyamide ou autres substances analogues, préférablement de nature thermoplastique.

Le support central peut aussi comporter des fibres aromatiques, fibres de carbone ou fibres de verre ou autres fibres à grande résistance mécanique, recouvertes d'une gaine polyéthylène, polypropylène, polyamide ou autres substances analogues.

Préférentiellement les torons extérieurs 2 sont réalisés par mise en place des fils 21 de la couche externe sur un boudin dudit matériau synthétique ramolli par chauffage de manière que les fils 21 s'incrustent dans le matériau synthétique et que celui-ci flue entre les fils en remplissant tous les interstices entre ces derniers.

Bien que dans l'exemple représenté sur la figure, il n'y ait qu'une couche de fils 21, on peut aussi former les torons extérieurs 2 avec plusieurs couches de ces fils, par exemple deux, assemblées comme indiqué ci-dessus de manière que le matériau synthétique comble les espaces entre les fils en contact avec lui.

La fabrication des torons extérieurs pourra notamment être faite de manière similaire à la méthode décrite pour la réalisation de câbles à âme non métallique dans le document FR-A-1601293 auquel on pourra se reporter pour plus d'information.

Il est toutefois rappelé que, conformément à cette méthode, le boudin de matériau synthétique destiné à constituer le support central 22, est, préalablement à la mise en place des fils extérieurs, au moins partiellement conformé au profil intérieur de la couche de fils qu'il supportera après toronnage, ce qui permet de maîtriser la géométrie du toron, par le prépositionnement automatique des fils sur ledit boudin.

Comme déjà indiqué ci-dessus, les torons extérieurs 2 sont câblés au même pas que les torons 5, 6 de l'âme et parallèlement à ceux-ci. Cette disposition préférentielle présente aussi l'avantage de permettre la fabrication du câble en une seule opération de câblage, au cours de laquelle tous les torons, torons d'âme et torons extérieurs, sont assemblés simultanément dans la même phase de câblage.

Le matériau synthétique du support central 22 des torons extérieurs 2 permet une très bonne répartition des pressions de contact de ces torons sur les organes d'enroulement tels que poulies ou tambour, du fait que ledit matériau permet aux torons extérieurs de se déformer élastiquement dans leur section et d'épouser ainsi au mieux le profil des gorges ou surfaces d'appui des organes d'enroulement.

Pour les mêmes raisons, la répartition des pressions de contact des torons extérieurs sur les torons de l'âme est fortement améliorée par rapport aux câbles à torons extérieurs tout métallique sur âme également métallique ou mixte. Il en résulte une très faible usure de l'âme métallique.

Outre les avantages indiqués ci-dessus, relatifs aux conditions d'utilisation du câble, l'invention permet aussi, grâce à l'utilisation d'une âme métallique, de réduire la tolérance sur le diamètre nominal qui peut être divisée par deux par rapport aux câbles à âme textile équivalents pour l'application visée.

Par ailleurs la structure du câble selon l'invention, en limitant son tassement diamétral en service, permet de réduire considérablement l'allongement permanent en service. Les essais réalisés ont permis de constater un allongement permanent de trois à six fois moindre que celui des câbles de l'art antérieur à âme textile en sisal.

A titre d'exemple on donne ci-dessous un tableau comparatif de résultats d'essais effectués sur un câble à âme textile selon l'art antérieur et sur un câble selon l'invention.

Ces données sont mesurées avant, puis en cours et après un essai de fatigue classique sur poulie de 300 mm de diamètre et concernent des câbles de diamètre nominal 13 mm :

L'invention n'est cependant pas limitée à la réalisation du câble décrite ci-dessus à titre d'exemple. En particulier, la composition de l'âme peut être différente de celle indiquée ci-dessus, le nombre, la constitution et la position relatives des torons de l'âme métallique pouvant être modifié sans nuire aux avantages spécifiques résultant de l'utilisation des torons extérieurs conformes à l'invention.

Le nombre de ces torons extérieurs peut aussi être modifié.

## Revendications

1. Câble composé d'une pluralité de torons extérieurs (2) comportant des fils métalliques (21) toronnés sur un coeur (22) en matériau synthétique et câblés sur une âme centrale (3) comportant elle-même des torons (5,6) câblés sur un noyau central (4), **caractérisé en ce que** les torons extérieurs (2) sont câblés au même pas que les torons (5,6) de l'âme, et parallèlement à ces derniers, et **en ce que** l'âme (3) est entièrement métallique.

2. Câble selon la revendication 1, **caractérisé en ce que** le matériau synthétique constitutif du coeur (22) des torons extérieurs (2) est thermoplastique.

3. Câble selon la revendication 1, **caractérisé en ce que** le coeur (22) des torons extérieurs (2) comporte des fibres aromatiques, des fibres de carbone, ou des fibres de verre.

4. Câble selon la revendication 1, **caractérisé en ce que** le coeur (22) des torons extérieurs (2) comporte des fibres synthétiques à grande résistance mécanique, enrobées d'une gaine de matériau thermoplastique.

5. Câble selon la revendication 1, **caractérisé en ce que** le matériau constitutif du coeur (22) des torons extérieurs (2) est du polyéthylène, du propylène, ou du polyamide.

6. Câble selon la revendication 1, **caractérisé en ce que** le noyau central (4) est lui-même constitué d'un toron.

## Patentansprüche

1. Seil, bestehend aus einer Vielzahl von äußeren Kardeelen (2), die Metalldrähte (21) aufweisen, welche um einen Kern (22) aus einem synthetischem Material verdrillt sind und um eine zentrale Seele (3) verseilt sind, die selbst Kardeele (5,6) aufweist, die um einen zentralen Kern (4) verseilt sind, **dadurch gekennzeichnet, dass** die äußeren Kardeele (2) mit der gleichen Steigung verseilt sind wie die Kardeele (5,6) der Seele und parallel zu diesen verlaufen und dass die Seele (3) vollständig aus Metall besteht.

2. Seil nach Anspruch 1, **dadurch gekennzeichnet, dass** das synthetische Material des Kerns (22) der äußeren Kardeele (2) ein thermoplastisches Material ist.

3. Seil nach Anspruch 1, **dadurch gekennzeichnet, dass** der Kern (22) der äußeren Kardeele (2) aromatische Fasern, Kohlenstofffasern oder Glasfasern enthält.

4. Seil nach Anspruch 1, **dadurch gekennzeichnet, dass** der Kern (22) der äußeren Kardeele (2) synthetische Fasern mit hoher mechanischer Festigkeit enthält, die von einer Hülle aus thermoplastischem Material umgeben sind.

5. Seil nach Anspruch 1, **dadurch gekennzeichnet, dass** das Material des Kerns (22) der äußeren Kardeele (2) Polyäthylen, Propylen oder Polyamid ist.

6. Seil nach Anspruch 1, **dadurch gekennzeichnet, dass** der zentrale Kern (4) selbst aus einem Kardeel besteht.

## Claims

1. Cable composed of a plurality of outer strands (2) including metal wires (21) that are stranded over a core element (22) made from synthetic material and cabled over a central core (3) that itself includes strands (5, 6) cabled over a central core member (4), **characterized in that** the outer strands (2) are cabled at the same pitch as the strands (5, 6) of the central core (3) and parallel to the latter, and **in that** said central core (3) is entirely metallic.

2. Cable according to claim 1, **characterized in that** the synthetic material making up the core element (22) of the outer strands (2) is thermoplastic.

3. Cable according to claim 1, **characterized in that** the core element (22) of the outer strands (2) includes aromatic fibres, carbon fibres or glass fibres.

4. Cable according to claim 1, **characterized in that** the core element (22) of the outer strands (2) includes synthetic fibres with high mechanical strength which are coated with a sheath of thermoplastic material.

5. Cable according to claim 1, **characterized in that** the synthetic material making up the core element (22) of the outer strands (2) is polyethylene, polypropylene or polyamide.

6. Cable according to claim 1, **characterized in that** the central core member (4) is itself made up of a strand.
